# EUROPÄISCHE PATENTANMELDUNG

(11) **EP 1 050 638 A1**
(43) Veröffentlichungstag der Anmeldung: **08.11.2000**
(21) Anmeldenummer: 00102184.9
(22) Anmeldetag: 09.02.2000
(51) Int. Cl.: E04B 9/26, E04F 13/08, E04B 1/76

(54) **Zweischalige Wand- oder Deckenkonstruktion eines Gebäudes mit einer Aussenschale und einer Innenschale**

(30) Priorität: 04.05.1999 DE 19920273; 10.12.1999 DE 29921655 U
(71) Anmelder: Schneider, Jürgen, 34466 Wolfhagen (DE)
(72) Erfinder: Schneider, Jürgen, 34466 Wolfhagen (DE)
(74) Vertreter: WALTHER, WALTHER & HINZ Patentanwälte

(57) **Zusammenfassung**

Zweischalige Wand- oder Deckenkonstruktion eines Gebäudes mit einer Außenwandschale und einer Innenwandschale, wobei die Außen- und die Innenwandschale durch Abstandhalter miteinander verbunden sind, wobei der Abstandshalter (30,100) zur thermischen Trennung der beiden Wandschalen (10,20) einen Hohlkörper (32,101) aufweist.

## Beschreibung

Die Erfindung betrifft eine zweischalige Wand- oder Deckenkonstruktion eines Gebäudes mit einer Außenwandschale und einer Innenwandschale, wobei die Außen- und die Innenwandschale durch Abstandshalter miteinander verbunden sind.

Bei einer bekannten Wand- oder Deckenkonstruktion mit zwei Wandschalen, nämlich einer Außen- und einer Innenwandschale besteht die Innenwandschale jeweils aus einzelnen Kassettenelementen. Die Außenwandschale kann aus Wandelementen mit mäanderförmig verlaufenden, trapezartigen Profilen sowohl in isolierter als auch in nichtisolierter Ausführung aufgebaut sein. Hierbei ist vorgesehen, dass die Kassettenelemente der Innenwandschale sogenannte Kassettengurte aufweisen, mit Hilfe derer die Innenwandschale mit der Außenwandschale verbunden ist. Die Kassettengurte stellen sich als Winkelbleche dar, die im Bereich zur Außenwandschale hin einen thermischen Trennstreifen aufweisen, an dem die Außenwandschale anliegt. Die Verbindung der Außenwandschale mit dem Kassettengurt erfolgt durch Schrauben. Zwischen den beiden Wandschalen befindet sich Dämmmaterial, beispielsweise in Form von Mineralfaserplatten, die auf den Kassettengurten aufliegen. Die Dicke der Mineralfaserplatten kann der Breite des Kassettengurtes angepasst werden. Das heißt, dass mit einer derartigen bekannten Wand- oder Deckenkonstruktion durchaus erhebliche Dämmwerte erreicht werden, die jedoch im Wesentlichen dadurch wieder zunichte gemachte werden, dass keine geeignete thermische Trennung zwischen Außen- und Innenwandschale erfolgt. Es hat sich nämlich gezeigt, dass trotz des thermischen Trennstreifens dieser Bereich der Verbindung zwischen den beiden Wandschalen eine Wärmebrücke bildet. Hieran ändert auch nicht die Tatsache, dass zwischen Außen- und Innenwandschale Mineralfaserplatten in nicht unerheblicher Stärke angeordnet sind. Denn der Wärmedurchgang findet - wie bereits ausgeführt - durch die Kassettengurte statt.

Aus der DE 805 927 ist die Konstruktion einer abgehängten Decke bekannt. Die Problematik der thermischen Trennung ist in dieser Literaturstelle überhaupt nicht angesprochen; vielmehr geht es bei dieser Literaturstelle um eine schallisolierende Verkleidung von Decken und Wänden.

Aus der DD 116 876 ist eine Vorrichtung zum Verbinden zweier Wände bekannt, wobei parallel zueinander angeordnete Profile vorgesehen sind, die sich zwischen den beiden zu verbindenden Wänden befinden. Die Profile weisen endseitig jeweils eine Abkantung zur Abstützung an der jeweiligen Wand auf. Die Profile selbst bilden paarweise im Bereich einer jeden Wand einen kanalartigen Hohlraum. Die Wände besitzen im Bereich der Profile - und hier insbesondere im Bereich des kanalartigen Hohlraumes - einen längsverlaufenden Schlitz. Für die Verbindung der Profile mit der jeweiligen Wand ist nun ein leistenförmiges Klemmteil mit einer Kopfleiste vorgesehen, wobei die Kopfleiste an der jeweiligen Außenseite der Wand anliegt. An dieser Kopfleiste schließt sich ein Steg mit endseitiger, keilförmiger Verdickung an, mit dem der Steg durch den Schlitz in der Wand in den Zwischenraum zwischen den beiden Wänden ragt. Diese keilförmig, leistenartige Verdickung greift in den durch die beiden Profile gebildeten kanalartigen Hohlraum rastend ein. Nun ist einer jeden Wand ein derartiges Klemmteil zugeordnet, so dass in Verbindung mit den beiden zwischen den Wänden befindenden Profilen und den beiden leistenförmigen Klemmteilen eine Verbindung zweier Wände erfolgen kann.

Nachteilig hierbei ist, dass der Aufwand zur Verbindung zweier Wände auf Grund der Vielzahl der Einzelteile, die zu der Verbindung der beiden Wände erforderlich sind, relativ hoch ist. Darüber hinaus, und dies ist viel wesentlicher, findet im eigentlichen Sinn eine thermische Trennung zwischen den beiden Wänden nicht statt; dies deshalb, weil die beiden Profile die eine Wand unmittelbar mit der anderen Wand verbinden.

Der Erfindung liegt daher die Aufgabe zu Grunde eine zweischalige Wand- oder Deckenkonstruktion der eingangs genannten Art bereit zu stellen, die zum einen einfach und preiswert im Aufbau ist, und zum anderen mit der darüber hinaus ein geringst möglicher Wärmedurchgang erzielbar ist.

Die Aufgabe wird nach dem Hauptanspruch erfindungsgemäß dadurch gelöst, dass der Abstandshalter zwischen den beiden Wandschalen einen Isolierkörper aufweist, wobei der Isolierkörper einen Steg besitzt, wobei der Isolierkörper mit der einen Wandschale und der Steg mit der anderen Wandschale verbunden ist, wobei die andere Wandschale unter Bildung eines Hohlraumes zwei zueinander beabstandete insbesondere vom Kassettenelement abgewinkelte Laschen aufweist, wobei der Steg in den Hohlraum zwischen den Laschen hineinragt. Vorteilhaft ist der Isolierkörper als Hohlkörper ausgebildet. Durch zwei derartige parallel zueinander verlaufende, im Wesentlichen über die Länge der beiden zu verbindenden Kassettenelemente erstreckende Laschen wird eine leichte Montage insofern er-möglicht, als keine gesonderten Bauteile erforderlich sind, bis auf gegebenenfalls Schrauben oder Ähnliches zur Verbindung der Laschen mit dem Steg.

Eine weitere Erleichterung der Montage ergibt sich vorteilhaft dann, wenn der Steg eine Rastnase aufweist, wobei die Laschen eine zu dieser Rastnase korrespondierende Aussparung aufweisen, so dass vor der eigentlichen Fixierung der beiden Laschen mit dem Steg durch die Verschraubung eine Vorfixierung erfolgt, die die Montage - wie bereits ausgeführt - wesentlich erleichtert. Es kann sogar der Fall eintreten, dass auf Grund der Ausbildung mit Rastnasen in dem Steg des Abstandhalters und der Aussparung in den Laschen eine Klemmverbindung bereitgestellt wird, die ohne weitere Verbindungsmittel, wie die zuvor erwähnten Schrauben, auskommt.

Durch die Ausbildung des Abstandhalters mit einem Hohlkörper und einem an dem Hohlkörper angeordneten Steg wird eine im wesentlichen vollständige thermische Trennung der beiden zu verbindenden Wandschalen erreicht. Dies deshalb, weil durch den Hohlkörper die Isolierwirkung erzielt wird, die für einen geringst möglichen Wärmedurchgang erforderlich ist.

Der Hohlkörper ist mit der Außenwandschale und der Steg mit der Innenwandschale verbunden. Insbesondere dann, wenn der Abstandshalter, und mithin der Hohlkörper und der Steg aus einem thermisch isolierenden Material bestehen, wird eine hervorragende thermische Trennung zwischen Außen- und Innenwandschale bewirkt.

Die Ausbildung des Abstandshalters ist hierbei derart, dass sich dieser über die gesamte Länge einer Kassette bzw. schlussendlich der Außenwandschale erstreckt.

Nach einem besonderen Merkmal der Erfindung kann vorgesehen sein, dass der Hohlkörper geteilt, und hier insbesondere zweigeteilt ausgebildet ist, wobei das eine Teilelement des Hohlkörpers aus einem isolierenden Material besteht, das andere Teilelement aus einem stabilen Material mit einer hohen Dichte, was naturgemäß keine besonders guten thermischen Eigenschaften aufweist. Eine derartige Zweiteilung des Hohlkörpers ist insbesondere unter dem Aspekt sinnvoll, dass der Hohlkörper mit seinem einen Ende mit der einen Wandschale (Innenwandschale), beispielsweise durch Schrauben verbunden werden muss. Ein mechanisch festes Material kann für das eine Teil des Hohlkörpers zur sicheren Befestigung der anderen Wandschale (Außenwandschale) sinnvoll sein. Zur leichteren Montage kann vorgesehen sein, dass die beiden Teilelemente des Hohlkörpers klemmbar miteinander verbindbar sind.

Nach einem bevorzugten Merkmal ist vorgesehen, dass die Laschen endseitig jeweils eine Abkantung zur Anlage an dem Hohlkörper des Abstandhalters aufweisen, um somit den Abstand zwischen den beiden Wandschalen, nämlich Innen- und Außenwandschale festzulegen.

Nach der Lösung gemäß dem nebengeordneten Anspruch besitzt der Steg zwei Klemmbacken, wobei durch die Klemmbacken die beiden Laschen zweier benachbarter Kassettenelemente klemmbar erfassbar sind. Das heißt, dass der Steg mit den beiden Klemmbacken auf die beiden Laschen aufgeschoben wird, und diese hierbei klemmend, vorzugsweise rastend klemmbar erfasst werden. Hierzu sind die Klemmbacken endseitig jeweils hakenförmig ausgebildet, wobei die Laschen im Bereich der hakenförmigen Ausbildung der Klemmbacken eine entsprechende Rastnase besitzen.

Anhand der Zeichnung wird die Erfindung beispielhaft näher erläutert:
- Figur 1: zeigt eine erste Ausführungsform einer Wand- bzw. Deckenkonstruktion mit einer Außen- und einer Innenwandschale mit Abstandshaltern;
- Figur 2: zeigt die Einzelheiten X in einer vergrößerten Darstellung;
- Figur 3: zeigt eine Variante des Abstandshalters gemäß Figur 2;
- Figur 4: zeigt eine zweite Variante einer Wand- bzw. Deckenkonstruktion mit einer Außen- und Innenwandschale im Schnitt;
- Figur 5: zeigt die Einzelheit Y in vergrößerter Darstellung.

Gemäß den Figuren 1 bis 5 ist die Wand- oder Deckenkonstruktion insgesamt mit 1 bezeichnet. Die mit 1 bezeichnete Wand- oder Deckenkonstruktion besteht aus einer Außenwandschale 10 und einer Innenwandschale 20, die durch Abstandhalter 30 miteinander verbunden sind. Zwischen der Außenwandschale und der Innenwandschale befindet sich eine wärmedämmende Schicht 40, beispielsweise in Form von Mineralfaserplatten. Die Außenwandschale 10 kann aus Wandelementen 11 mit mäanderförmig verlaufenden, trapezförmigen Profilen sowohl in isolierter als auch in nichtisolierter Ausführung bestehen. Die Kassettenelemente 21 weisen im Bereich ihrer Stroßstelle 22 zwei parallel zueinander verlaufende flächenförmige Laschen 23 auf. In der ersten Ausführungsform, die Figur 2 in vergrößerter Darstellung zeigt, ist deutlich erkennbar, dass diese beiden Laschen 23 zweier benachbarter Kassettenelemente 21 einen Hohlraum 24 bilden, in den der Steg 31 des Abstandhalters 30 eingreift. Der Steg 31 besitzt darüber hinaus den Hohlkörper 32, der durch die Schraube 15 mit den Wandelementen 11 verbunden ist. Zur Erhöhung der Stabilität der Schraubverbindung mit der quasi als Versteifung des Hohlkörpers eine Platte 35 aus stabilem Kunststoff oder Metall angeordnet ist.

Wie bereits ausgeführt, greift der Steg 31 bei der ersten Ausführungsform md den Hohlraum 24 ein. Der Steg 31 besitzt zwei einander gegenüberliegende Rastnasen, die in eine entsprechende Aussparung in den Laschen 23 eingreifen. Endseitig sind die Laschen etwa rechtwinklig abgekantet (Pfeil 27), um als Anlage an dem Hohlkörper 32 zu wirken. Zur Verbindung der Laschen 23 mit dem Steg 31 sind zwei Schrauben 19 vorgesehen.

Die Variante des Hohlkörpers gemäß Figur 3 unterscheidet sich von der gemäß Figur 2 ausschließlich dadurch, dass hier der Hohlkörper 32 zweigeteilt ausgebildet ist. Der Hohlkörper 32 zeigt hierbei nämlich das Befestigungsglied 60 und das Stegglied 61. Das Befestigungsglied 60 weist endseitig hakenförmig ausgebildete Schenkel 60a auf, die in eine im Stegglied 61 angebrachte Hinterschneidung 61a rastend eingreifen. Bei dieser Konstruktion ist vorteilhaft, dass das Befestigungsglied 60 aus stabilem Material hergestellt sein kann, da es aufgrund der Schraubverbindung mit dem Wandelement 11 eine gewisse Stabilität aufweisen muss. Hingegen kann das Stegglied thermisch höher wärmedämmend ausgebildet sein, was üblicherweise in einem nachgiebigeren Material resuliert, das daher auch eine geringere Festigkeit aufweist.

Die zweite Ausführungsform gemäß Figur 4 unterscheidet sich in der Ausbildung der Abstandhalter, die dort mit 100 bezeichnet sind. Eine vergrößerte Form eines derartigen mit 100 bezeichneten Abstandhalters ergibt sich aus Figur 5; hierbei zeigt der mit 100 bezeichnete Abstandhalter den Hohlkörper 101 und die beiden den Steg 110 bildenden Klemmbacken 111. Die Klemmbacken 111 sind endseitig jeweils hakenförmig ausgebildet und hintergreifen jeweils eine in den Laschen 123 angeordnete Rastnase 124. Das heißt, es besteht lediglich eine klemmende Verbindung zwischen den Laschen 123 und dem insgesamt mit 110 bezeichneten Steg. Eine solche Klemmverbindung kann insofern ausreichend sein, als sich eine derartige Lasche 110 über die gesamte Länge eines Kassettenelementes und mihin über die gesamte Länge einer Außenwandschale einer zweischaligen Wand- oder Deckenkonstruktion erstreckt.

## Patentansprüche

1. Zweischalige Wand- oder Deckenkonstruktion eines Gebäudes, mit einer Außenwandschale (10) und einer Innenwandschale (20), wobei die Außenwand- und die Innenwandschale (10 und 20) durch Abstandhalter (30) miteinander verbunden sind,
**dadurch gekennzeichnet**,
dass der Abstandhalter (30) zwischen den beiden Wandschalen (10,20) einen Isolierkörper (32) aufweist, wobei der Isolierkörper (32) einen Steg (31) besitzt, wobei der Isolierkörper (32) mit der einen Wandschale (10) und der Steg (31) mit der anderen Wandschale (20) verbunden ist, wobei die andere Wandschale (20) unter Bildung eines Hohlraumes zwei zueinander beabstandete Laschen (23) aufweist, wobei der Steg (31) in den Hohlraum (24) zwischen den Laschen (23) hineinragt.

2. Wand- oder Deckenkonstruktion nach Anspruch 1,
**dadurch gekennzeichnet**,
dass der Isolierkörper (32) als Hohlkörper ausgebildet ist.

3. Wand- oder Deckenkonstruktion nach Anspruch 2,
**dadurch gekennzeichnet**,
dass der Hohlkörper (32, 101) geteilt, insbesondere zweigeteilt ausgebildet ist.

4. Wand- oder Deckenkonstruktion nach Anspruch 3,
**dadurch gekennzeichnet**,
dass das eine Teilelement (61) des Hohlkörpers (32, 101) aus einem isolierenden Material ausgebildet ist.

5. Wand- oder Deckenkonstruktion nach Anspruch 3,
**dadurch gekennzeichnet**,
dass die beiden Teilelemente (60, 61) des Hohlkörpers (32, 101) klemmbar miteinander verbindbar sind.

6. Wand- oder Deckenkonstruktion nach Anspruch 1,
**dadurch gekennzeichnet**,
dass im Stoßbereich zweier Kassettenelemente (21) jedes Kassettenelement (21) eine abgewinkelte Lasche (23, 123) zeigt.

7. Wand- oder Deckenkonstruktion nach Anspruch 2,
**dadurch gekennzeichnet**,
dass die Laschen (23) endseitig jeweils eine Abkantung (Pfeil 27) zur Anlage an dem Hohlkörper (32) aufweisen.

8. Wand- oder Deckenkonstruktion nach Anspruch 1,
**dadurch gekennzeichnet**,
dass die Laschen (23) mit dem Steg (31) durch Schrauben (9) verbunden sind.

9. Wand- oder Deckenkonstruktion nach Anspruch 1,
**dadurch gekennzeichnet**,
dass der Steg (31) mindestens eine Rastnase (35) aufweist, wobei die Laschen (23) eine zu dieser Rastnase (35a) korrespondierende Aussparung (25) aufweisen.

10. Zweischalige Wand- oder Deckenkonstruktion eines Gebäudes, mit einer Außenwandschale (10) und einer Innenwandschale (20), wobei die Außenwand- und die Innenwandschale (10 und 20) durch Abstandhalter (100) miteinander verbunden sind,
**dadurch gekennzeichnet**,
dass der Steg (110) zwei Klemmbacken (111) aufweist, wobei durch die Klemmbacken (111) die beiden Laschen (123) zweier benachbarter Kassettenelemente (219 klemmbar erfassbar sind.

11. Wand- und Deckenkonstruktion nach Anspruch 10,
**dadurch gekennzeichnet**,
dass die Klemmbacken (111) rastend klemmbar mit den Laschen (123) verbindbar sind.

12. Wand- und Deckenkonstruktion nach Anspruch 11,
**dadurch gekennzeichnet**,
dass die Klemmbacken (111) endseitig jeweils hakenförmig ausgebildet sind.

13. Wand- und Deckenkonstruktion nach Anspruch 12,
**dadurch gekennzeichnet**,
dass die Laschen (123) im Bereich der hakenförmigen Ausbildung der Klemmbacken (111) eine Rastnase (124) aufweisen.
